# EUROPÄISCHE PATENTSCHRIFT

(11) **EP 1 013 938 B1**
(45) Veröffentlichungstag und Bekanntmachung des Hinweises auf die Patenterteilung: **01.08.2001**
(21) Anmeldenummer: 98124090.6
(22) Anmeldetag: 18.12.1998
(51) Int. Cl.: F04D 29/28, F04D 29/30

(54) **Gebläserad mit geringer spezifischer Drehzahl**
Low specific speed blower rotor
Rotor de soufflante à vitesse spécifique réduite

(43) Veröffentlichungstag der Anmeldung: 28.06.2000
(73) Patentinhaber: Reckert, Lothar, 29587 Natendorf (DE)
(72) Erfinder: Reckert, Lothar, 29587 Natendorf (DE)
(74) Vertreter: Fleck, Thomas, Dr. Dipl.-Chem.

(56) Entgegenhaltungen:
- EP-A- 0 237 602
- EP-A- 0 843 101
- WO-A-96/08655
- DE-A- 3 329 298
- DE-C- 927 821
- FR-A- 2 713 720
- US-A- 2 767 906
- US-A- 3 788 765

## Beschreibung

Die Erfindung betrifft ein Laufrad, insbesondere Hochdrucklaufrad, für Radialgebläse nach dem Oberbegriff des Anspruches 1.

Aus der US-A-2 767 906 ist ein Radialventilatorlaufrad bekannt, bei dem der Schaufelkanalquerschnitt Aₖ in Abhängigkeit von der Kanallänge von innen nach außen abnimmt. Auch haben die Schaufeln eine konstante Dicke. Nachteilig macht sich bei dieser vorbekannten Lehre bemerkbar, daß die Schaufeldicke und somit die Schaufelversperrung gering ist, so daß die Fördermenge des Gases kaum eingeschränkt wird. Zwar hat letzteres den Vorteil der Laufruhe, jedoch wird der Wirkungsgrad erheblich eingeschränkt.

Im Bereich der Lufthygiene werden Messgeräte zur Bestimmung des Keimgehaltes der Luft eingesetzt. Bei der Impaktionsmethode wird die Luft in einem schlitzartigen Querschnitt auf Geschwindigkeiten vom 10 m/sec. bis 70 m/sec. beschleunigt.

Die Volumenströme liegen bei 28 l/m. bis 100 l/min. Die dabei nötigen Druckdifferenzen liegen bei 200 bis 5000 Pa. Die erforderlichen Gebläseleistungen betragen 1 bis 9 Watt.

Ebenso wird die Filtrationsmethode bei der Bestimmung des Keimgehaltes der Luft angewandt.

Hierbei wird die Luft durch Filter gesaugt und die Keime auf dem Filter abgeschieden.

Die Volumenströme liegen hier bei 3.5 l/min. bis 150 l/min., die nötigen Druckdifferenzen bei 300 bis 8000 Pas. Die erforderlichen Gebläseleistungen betragen 1 bis 20 Watt.

Im Bereich des Arbeitsschutzes werden Staubmessgeräte, Schutzkleidungen mit gefilterter Atemluft eingesetzt. Gebläseleistungen in diesem Anwendengsbereich liegen ebenfalls in dem oben angeführtem Bereich.

In der Chirurgie werden ventilierte Atemluftschutzhauben eingesetzt, mit Gebläseleitungen wie oben angeführt.

In der Medizin werden zur Behandlung von schlafbezogenen Atmungsstörungen, und bei lebenserhaltenden Maßnamen (künstliche Beatmung) Geräte benötigt, die ebenfalls die oben genannten Gebläseleistungen erfordern.

Nach umfangreichen Marktrecherchen wurde festgestellt ,daß Kleingebläse mit den zuvor beschriebenen Leistungsanforderungen nicht angeboten werden. In der Praxis wird daher mit stark überdimensionierten Radialgebläsen (Leistungsaufnahme bis 350 Watt) oder auch Vakuumpumpen (Leistungsaufnahme bis 500 Watt ) gearbeitet. Ein wünschenswerter netzunabhägiger Betrieb (Akku oder Batterie) ist unter diesen Bedingungen nicht möglich.

Ein bekanntes Radialgebläse, das der geforderten Leistung zumindest nahe kommt, wird weiter unten erwähnt. Der bei diesem Gebläse eingesetzte Gleichstrommotor hat die gleichen Daten wie der in der Erfindung verwandte Motor. Einziger Unterschied ist ,daß er nicht so hoch belastet werden kann. Bis zu einer Spannung von 13.2 V sind abgegebene Leistung und die Drehzahl beider Motoren gleich.

Der Erfindung liegt die Aufgabe zugrunde, das eingangs genannte Laufrad derart zu verbessern, daß es eine erhebliche Leistungssteigerung aufweist, und sich insbesondere als Hochdrucklaufrad für kleine Volumenströme bei einer deutlichen Steigerung des Wirkungsgrades auszeichnet.

Ein weiteres Ziel der Erfindung ist es, durch diese Leistungsteigerung eine Miniaturisierung und damit verbundene Gewichtsreduzierung bei Radialverdichtern zu erreichen, so daß sich mit diesem neue Anwendungsbereiche erschließen lassen.

Diese Aufgabe wird erfindungsgemäß durch das im Anspruch 1 gekennzeichnete Laufrad gelöst.

Versuche haben überraschenderweise ergeben, daß der Schaufeleintrittswinkel β₁ mind. 55° und maximal 80° aufweisen sollte.

Messungen mit Laufrad (Fig.lund Fig.2) nach Anspruch 1 und 2 im Gehäuse mit Leitspirale.

Antriebsmotor: Nennspannug 9 V, Leerlaufdrehzahl 10000 UPM, Typenleistung 20 Watt Drehmomentkonstante 7,97 mNm/Amp., Max. Wirkungsgrad 77,1% .

Im Diagramm (Fig.4) sind die Druckdifferenz in Abhängigkeit vom Volumenstrom (Drosselkurve), die Leistungsaufnahme des Motors und der Wirkungsgrad des Gesamtsystems Gebläseleistung/Motor-Input) angegeben.

Aus den errechneten Werten der Motorabgabeleistung (mit den Parametern des Arbeitspunktes des maximalen Wirkungsgrades des Gesamtsystems) wurde der Wirkungsgrad des Radialverdichters ermittelt. (Gebläseleistung/Motorabgabeleistung.)

Erste Messung bei einer konstanten Spannung von 9 V.

Maximaler Wirkungsgrad des Gesamtsystems 38% bei 1100 Pa und 118 l/min. Gebläsewirkunsgrad 54% bei 1100 Pa und 118 l/min.

Zweite Messung bei einer konstanten Spannung von 12 V (Radialgebläse wie oben) Diagramm (Fig.5).

Maximaler Wirkungsgrad des Gesamtsystems 38% bei 2150 Pa und 128 l/min. Gebläsewirkungsgrad 53% bei 2150 Pa und 128 l/min.

Dritte Messung bei einer konstanten Spannung von 13.2 V (Radialgebläse wie oben) Diagramm (Fig.6).

Maximaler Wirkungsgrad des Gesamtsystems 38% bei 2800 Pa und 125 l/min. Gebläsewirkungsgrad 52% bei 2800 Pa und 125 l/min.

Vierte Messung bei einer konstanten Spannung von 15 V (Radialgebläse wie oben) Diagramm (Fig.7).

Maximaler Wirkungsgrad des Gesamtsystems 41% bei 3650 Pa und 141 l/min. Gebläsewirkungsgrad 55.7% bei 3650 Pa und 141 l/min.

Fünfte Messung bei einer konstanten Spannung von 18 V (Radialgebläse wie oben) Diagramm (Fig.8).

Maximaler Wirkungsgrad des Gesamtsystems 40% bei 5460 Pa und 150 l/min. Gebläsewirkungsgrad 50.5% bei 5460 Pa und 150 1/min.

Insbesondere durch die spezielle Laufradausbildung nach Anspruch 1 und 2 der Erfindung, mit einem Schaufeleintrittswinkel β₁ = 70.7 Grad (so daß die Eintrittsöffnung des Schaufelkanales auf das Laufradzentrum gerichtet ist) und einem Schaufelkanal wie er in Fig.3 dargestellt ist, wurde in überraschender und nicht vorhersehbarer Weise ein sehr hoher Wirkungsgrad erzielt.

In allen fünf gemessenen Arbeitsbereichen liegt der Gebläsewirkungsgrad zwischen 50.5%-55.7%.

Ein Vergleich mit dem Radialgebläse U97EM-12KK-3 12VDC des Standes der Technik (Micronel AG) mit den Messungen der Erfindung bei 12V und 13.2V zeigt im Bereich 50 bis 100 l/min. eine dreifach höhere Gebläseleistung der Erfindung bei gleicher Motorspannung.

Versuche mit Schaufeleintrittswinkeln β₁ <40 Grad (die nach "Pfleiderer, C.: Die Kreiselpumpen für Flüssigkeiten und Gase, Springer-Verlag, Berlin, Göttingen, Heidelberg (1961) 1-23, 91-248, 352-393" errechneten Werte für die gemessenen fünf Arbeitsbereiche des Schaufeleintrittswinkels lagen zwischen 36-37 Grad) ergaben eine Reduzierung der Pumpenleistung um die Hälfte. Dabei wurden die Laufräder mit Winkeln kleiner 40 Grad im gleichem Gehäuse betrieben.

Versuche mit einem Schaufelkanalquerschnitt, der sich bis zum Ende der Umfangskante stetig vergrößert (wie in Bohl, Willi: Strömungsmaschinen, Vogel, (Vogel-Fachbuch) (Kamprath-Reihe) 2. Berechnung und Konstruktion - 5. Aufl.-1995, vorgegeben), brachten ebenfalls eine Verschlechterung der Gebläseleistung.

Die Versuche zeigen, daß das nach Anspruch 1 und/oder 2 gestaltete Laufrad die Hauptursache für die große Leistungssteigerung bei gleichzeitiger Steigerung des Wirkungsgrades ist.

Der hohe Wirkungsgrad ist um so erstaunlicher, da in der genannten Literatur genau das Gegenteil angegeben wird. Als wichtigste Größen werden die spezifische Drehzahl n_{q} und die Gebläsegröße, ausgedrückt im Volumenstrom, genannt. Für Radiallaufräder soll die spezifische Drehzahl n_{q} zwischen 10 und 80 min⁻¹ liegen.

Bei den fünf angeführten Versuchen mit dem erfindungsgemäß gestalteten Laufrad lagen die n_{q}-Werte bei 9.1 bis 9.9 min⁻¹, erreichen also nicht einmal den unteren Grenzwert.

Der Volumenstrom bei dem Gebläse ist so klein, daß er in der letztgenannten Literatur ( Bild 1.31 Seite 35 ) nicht mehr dargestellt wird. Es wird angenommen, daß ein Gebläse dieser geringen Größe einen so schlechten Wirkungsgrad hat, daß es nicht mehr relevant ist.

Das ist jedoch nach den Erkenntnissen des Erfinders nicht der Fall.

Da hier eine kleine Gebläsegröße mit gutem Wirkunggrad gewollt ist, wäre also nur die spezifische Drehzahl zu erhöhen. Eine Verdopplung der Motordrehzahl würde den n_{q} - Wert auf knapp 20 min⁻¹ erhöhen, was den Umkehrschluß zuläßt, daß die patentgemäße Gestaltung des Gebläselaufrades zur Folge hat, daß schon bei relativ kleinen Drehzahlen, im Verhältnis zum Laufraddurchmesser, gute Ergebnisse erreicht werden.

Betrachtung des statischen Druckes (Volumenstrom = 0) bzw. an der Saugseite gemessen auch als Saugkraft bezeichnet.

In der Offenlegungsschrift DE 3204113 A1 wird für normale Hausstaubsauger pro mm Wassersäule Saugkraft 0,26 bis 0,29 Watt Leistungsaufnahme angegeben, im Mittel also 0,275 Watt.

Die dagegen in der Offenlegungschrift vorgestellte Erfindung benötigt im Mittel pro mm Wassersäule 0,17 Watt, was eine Leistungssteigerung von fast 40% gegenüber normalen Hausstaubsaugern bedeutet.

Bei der genannten Erfindung handelt es sich um ein dreistufiges Gebläse (3 Schaufelräder und 2 Leiträder). Auch Hausstaubsauger haben in der Regel ein mehrstufiges Gebläse.

Bei den durchgeführten fünf Messungen mit dem erfindungsgemäßem Laufrad wurden pro Millimeter Wassersäule Saugkraft 0.0225 bis 0.034 Watt benötigt, im Mittel wurden 0,0287 Watt benötigt.

Daraus ergibt sich eine Leistungssteigerung, gegenüber den Hausstaubsaugern, von 89% und gegenüber der in der Offenlegungsschrift zitierten Erfindung von 83%.

Der deutlich höhere Wirkungsgrad des neuen Miniaturgebläses (ca.40%) gegenüber Hausstaubsaugern (nach Herstellerangaben 12 bis 22% ) ist ein Hinweis darauf, daß mit dem Laufrad (größeren Durchmessers) nach Anspruch 1 und/oder 2 auch Gebläse dieser Größe verbessert werden können. Selbstverständlich lassen sich mit dem neuen Laufrad auch mehrstufige Gebläse entwickeln.

Versuche mit einem nochmals stark verkleinertem Laufrad (Fig.10) nach Anspruch 1 und/oder 2 Laufraddurchmesser 26 mm, Schaufelhöhe 2,5 mm, geschlossenes Laufrad.

Antriebsmotor des Laufrades: DC Motor 0.25 Watt, Nennspannung 3.5 V, Gewicht 3,5 g. Gesamtgewicht: Laufrad, Spiralgehäuse, Motor: 9.5 g.

Das nochmals stark verkleinerte Gebläse wurde in ein zylindrisches Gehäuse mit einem Durchmesser von 40 mm und einer Länge von 100 mm Länge integriert und Luft durch einen Filter von 37 mm Durchmesser gesaugt. Auf dem Filter werden Partikel, Keime, und Pilzsporen bis zu einem Durchmesser von 0.3 *µ*m abgeschieden. Das kleine Funktionsmodell eines Miniatur-Luftkeimsammlers wurde von einer Lithiumbatterie mit einer Nennspannung von 3,6 Volt betrieben. Die vom Motor aufgenommene Leistung betrug 0.054 Watt. Die Betriebszeit mit einer Batterie betrug 150 Stunden. Der Volumenstrom durch den Filter lag bei 60 Liter pro Stunde. Das Gesamtgewicht des Funktionmodells beträgt 90 Gramm.

Mit diesem batteriebetriebenen Miniatur-Luftkeimsammler können erstmals Langzeitmessungen durchgeführt werden. Sein geringes Gewicht (90g) läßt auch personenbezogene Messungen zu, da er problemlos am Körper getragen werden kann.

Die vorliegende Erfindung wird beispielsweise mittels der beiliegenden Figuren 1 bis 11 näher erläutert.

In Figur 1 und 2 ist das Radiallaufrad gemäß der vorliegenden Erfindung in der Draufsicht dargestellt.

In Figur 1 wird die Deckscheibe des Laufrades gezeigt, die aus einer flachen kreisrunden Scheibe (1) besteht, die im Zentrum eine ebenfalls kreisrunde Öffnung (2) hat. Die Scheibe hat auf einem oder mehreren Lochkreisen ( in Abhängigkeit vom Laufraddurchmesser) Bohrungen (3), die der Schaufelanzahl entsprechen.

Das in Figur 2 dargestellte Laufrad (4) ist aus einem Stück gefräst (oder als Kunststoffspritzgussteil ausgebildet ) wobei die Schaufelhöhe (5) (siehe Querschnittdarstellung) konstant ist. Die Schaufeln (6)sind rückwärts gekrümmt. Auf den Schaufeln (6), auf einem oder mehreren Lochkreisen angeordnet, befinden sich zylindrische Noppen (7) zur Aufname der Deckscheibe (1). Die Noppen (7) werden mit der Deckscheibe (1) ultraschallverschweißt (bei Kunststoff) oder vernietet (bei Metall). Die zentrische Bohrung (8) dient zur Befestigung an der Antriebswelle.

In Figur 2a (Ausschnitt aus Figur 2) ist der Schaufelkanal, gebildet von zwei profilierten Laufradschaufeln, sowie der Schaufeleintritts- bzw. Austrittswinkel β₁ und β₂ gemäß der vorliegenden Erfindung dargestellt.

In Figur 3 ist das kommplette Radialgebläse dargestellt.

In Figur 4, 5, 6, 7, und 8 ist die Druckdifferenz in Abhängigkeit vom Volumenstrom, die Leistungaufnahme des Motors und der Wirkungsgrad des Gesamtsystems des Radialverdichters gemäß der vorliegenden Erfindung dargestellt.

In Figur 9 zeigt das Laufrad nach Anspruch 1 und 2 der vorliegenden Erfindung, das einen Durchmesser von 26 mm aufweist.

In Figur 10 ist der Schaufelkanalquerschnitt Aₖ in Abhängigkeit von der Kanallänge 1 gemäß der vorliegenden Erfindung dargestellt.

## Patentansprüche

1. Laufrad für Radialgebläse, umfassend eine Deckscheibe, eine zentrische Bohrung zur Befestigung an einer Antriebswelle, eine Vielzahl teilspriralförmig von außen zur Bohrung verlaufender Laufradschaufeln, dadurch gekennzeichnet, daß der Querschnitt Aₖ des Laufradschaufelkanals von Anfang bis zu 2 Drittel seiner Länge ansteigt und in seinem letzten Drittel zur Umfangskante hin kleiner wird oder konstant bleibt, in dem die Dicke der Laufradschaufel derart profilartig gestaltet ist, daß sie am Lufteintritt eine bestimmte Dicke aufweist, die bis zu einem Mehrfachen ansteigt und zum Luftaustritt hin auf den Anfangswert zurückgeht, wobei der Schaufeleintrittswinkel β₁ einen Wert von 55-80° aufweist.

2. Laufrad nach Anspruch 1, gekennzeichnet durch ein Gesamtgewicht einschließlich Motor von < 10g bei einer Leistungsaufnahme von 0,054 Watt.

3. Verwendung eines Radial gebläses mit einem Laufrad nach Anspruch 1 und 2,
a) im Bereich des Arbeitsschutzes zur Staubsammlung und - messung und Atemluftfilterung oder
b) im Bereich der Medizin bei Beatmungsgeräten und/oder ventilierten Atemschutzhauben.

## Claims

1. Impeller for a radial blower, comprising a cover, a central bore for fixing to a driving shaft, a plurality of impeller blades passing in part spiral manner from the outside to the bore, characterized in that the cross-section A_{K} of the impeller blade channel from its start to two third of its length increases and in its last third towards the circumferential edge becomes smaller or remains constant, in that the thickness of the impeller blade is given a corresponding profile-like configuration which comprises a certain thickness at the entry of air which increases up to a multiple and decreases to the exit of air onto the starting value, whereby the blade entry angle β₁ having a value of 55-80°.

2. Impeller according to claim 1, characterized by a total weight, including the motor of <10 g for a power consumption of 0.054 Watt.

3. Use of a radial blower with an impeller according to claims 1 and 2,
a) in the work protection field for collecting and measuring dust and filtering respiratory air, or
b) in the medical sector in respirators and/or ventilated respiratory air protective hoods.

## Revendications

1. Rotor pour ventilateur radial, comprenant une plaque de recouvrement, un perçage centré pour la fixation à un arbre d'entraînement, une pluralité d'aubes de rotor s'étendant partiellement en spirale de l'extérieur vers le perçage, caractérisé en ce que la section transversale Aₖ du canal d'aube de rotor augmente du début jusqu'aux deux tiers de sa longueur et diminue ou reste constante dans son dernier tiers en direction du bord périphérique, l'épaisseur de l'aube de rotor étant profilée de telle sorte qu'elle présente au niveau de l'entrée d'air une épaisseur définie qui augmente jusqu'à un multiple et revient à la valeur initiale en direction de la sortie d'air, l'angle d'entrée d'aube β₁ présentant une valeur de 55 à 80°.

2. Rotor selon la revendication 1, caractérisé par un poids total y compris le moteur qui est inférieur à 10 g pour une puissance absorbée de 0,054 watts.

3. Utilisation d'un ventilateur radial avec un rotor selon les revendications 1 et 2,
a) dans le domaine de la protection du travail pour la collecte et la mesure de la poussière et le filtrage de l'air inhalé ou
b) en médecine dans des appareils respiratoires et/ou des capots respiratoires protecteurs ventilés.
